# EUROPÄISCHE PATENTSCHRIFT

(11) **EP 3 298 284 B1**
(45) Veröffentlichungstag und Bekanntmachung des Hinweises auf die Patenterteilung: **08.07.2020**
(21) Anmeldenummer: 16723750.2
(22) Anmeldetag: 19.05.2016
(51) Int. Cl.: F04D 29/42, F04D 29/44, F04D 29/70

(54) **EBENES STRÖMUNGSLEITGITTER**
FLAT FLOW-CONDUCTING GRILLE
GRILLE DE GUIDAGE D'ÉCOULEMENT PLANE

(30) Priorität: 20.05.2015 DE 102015107907
(43) Veröffentlichungstag der Anmeldung: 28.03.2018
(73) Patentinhaber: EBM-Papst Mulfingen GmbH&CO. KG, 74673 Mulfingen (DE)
(72) Erfinder: BINYUAN, Zhang, 74214 Schöntal (DE); HAAG, Christian, 74653 Künzelsau (DE); HÜBNER, Carsten, 74523 Hessental (DE); SUDLER, Björn, 97944 Boxberg (DE); VOGEL, Manuel, 74249 Jagsthausen (DE)
(74) Vertreter: Staeger & Sperling Partnerschaftsgesellschaft mbB
(86) Internationale Anmeldenummer: PCT/EP2016/061284
(87) Internationale Veröffentlichungsnummer: WO 2016/184970

(56) Entgegenhaltungen:
- US-A- 1 931 692
- US-A- 2 305 136
- US-A- 5 466 120
- US-A1- 2014 141 708

## Beschreibung

Die Erfindung betrifft ein Strömungsleitgitter ausgebildet als Vorleitgitter zur Anordnung am Ansaugbereich eines Ventilators.

Vorleitgitter sind aus dem Stand der Technik in verschiedenen Ausführungen und Varianten, insbesondere in gewölbter Form oder als Kugelkalotte bekannt. Entsprechende Offenbarungen finden sich beispielsweise in den Patentanmeldungen DE 10 2014 116 047 A, EP 2 778 432 A1, US 2 305 136 A, US 5 466 120 A1 oder DE 1 052 624 B.

Die auf die Anmelderin zurückgehenden und aus dem Stand der Technik bekannten Strömungsleitgitter bzw. Strömungsgleichrichter funktionieren in der Praxis sehr gut, benötigen jedoch aufgrund ihrer Wölbung in axialer Richtung einen gewissen Bauraum, um optimal zu funktionieren. Bei engen Einbauverhältnissen ist die gewölbte Form deshalb nicht immer vorteilhaft.

Der Erfindung liegt deshalb die Aufgabe zugrunde, ein Strömungsleitgitter bereit zu stellen, das gegenüber den aus dem Stand der Technik bekannten Lösungen in axialer Richtung einen geringeren Platzbedarf hat, wobei gleichzeitig die Leistungsfähigkeit zumindest erhalten bleibt und die Geräuschbildung zumindest nicht erhöht wird. Ferner ist es Aufgabe der Erfindung, einen Ventilator mit einem entsprechenden Strömungsleitgitter zu einer kompakten Baueinheit weiterzuentwickeln.

Diese Aufgaben werden durch die Merkmalskombination des unabhängigen Patentanspruchs gelöst. Erfindungsgemäß wird ein Strömungsleitgitter ausgebildet als Vorleitgitter zur Anordnung an einem Ansaugbereich eines Ventilators vorgeschlagen, das um eine axiale Mittellinie eine Gitterstegstruktur aufweist, die in Umfangsrichtung beabstandete Radialstege und in radialer Richtung beabstandete koaxiale Umfangsstege sowie einen Außenring umfasst. Bei dem Strömungsleitgitter erstreckt sich dabei die Zuströmungsseite eben und parallel zu einer seiner Radialebenen. Die ebene, flächige Erstreckung ermöglicht eine Ausnutzung der Turbulenzminimierung im Ansaugbereich auf der Zuströmungsseite des Strömungsleitgitters auch bei engen Einbauverhältnissen.

Zur weiteren Reduzierung des benötigten axialen Bauraums ist in einer Ausbildung der Erfindung vorgesehen, dass das Strömungsleitgitter flach ausgebildet ist und das Verhältnis seines maximalen Außendurchmessers D₃ (lichte Weite) zu seiner axialen Gesamthöhe H in einem Bereich von 6 - 25, vorzugsweise 10 - 15 festgelegt ist. Die flache Geometrie im genannten Wertebereich führt zu geringen Aufbauhöhen des Strömungsleitgitters auf dem Ventilator und begünstigt einen kompakten Gesamtaufbau.

In einer vorteilhaften Ausführungsvariante ist vorgesehen, dass in einem Zentralbereich des Strömungsleitgitters um seine axiale Mittellinie eine Zentralöffnung mit einem zuströmungsseitigen Zentraldurchmesser D₁ ausgebildet ist, wobei das Verhältnis des Zentraldurchmessers D₁ gegenüber einem maximalen Außendurchmessers D₃ des Strömungsleitgitters (lichte Weite) in einem Bereich von 1,5 - 6,0, vorzugsweise 2,0 - 2,5 festgelegt ist. Die Zentralöffnung wird radial außenseitig von dem ersten Umfangssteg begrenzt und bietet die Möglichkeit, Bauteile des angeschlossenen Ventilators in dem Bereich des Strömungsleitgitters anzuordnen, so dass sich beispielsweise die Rotorglocke in das Strömungsleitgitter axial hinein erstreckt und somit die axiale Aufbauhöhe des Ventilators zusammen mit dem Strömungsleitgitter minimiert.

Erfindungsgemäß ist vorgesehen, dass der in radialer Auswärts-Richtung gesehen erste koaxiale Umfangssteg eine Erstreckung von der Zuströmungsseite zu einer Abströmungsseite aufweist, die gegenüber der axialen Mittellinie um einen Winkel α nach radial außen geneigt ist. Der in radialer Auswärts-Richtun gesehen zweite koaxiale Umfangssteg weist erfindungsgemäß eine Erstreckung von der Zuströmungsseite zu einer Abströmungsseite auf, die gegenüber der axialen Mittellinie um einen Winkel β nach radial innen geneigt ist.

Die Erstreckungen der in radialer Auswärts-Richtung gesehen ersten und zweiten koaxialen Umfangsstege bilden in einer gedachten Verlängerung ihrer axialen Endpunkte in einem Abstand L von der Zuströmungsseite einen Schnittpunkt, der einen gegenüber der axialen Mittellinie radial beabstandeten Schnittpunktdurchmesser D₄ bestimmt, d. h. die Umfangsstege sind derart zueinander ausgerichtet, dass sich gedachte Verlängerungen einer Verbindungslinie ihrer jeweiligen Endpunkte in einer von dem Strömungsleitgitter axial beabstandeten Ebene schneiden. Die zueinander weisenden Umfangsstege erzeugen eine für die Ventilatorleistung und Geräuschbildung vorteilhafte Strömung in einem vorbestimmten radialen Abstand zu axialen Mittellinie.

In einer ebenfalls günstigen Weiterbildung der Erfindung ist das Strömungsleitgitter dadurch gekennzeichnet, dass ein Verhältnis des Schnittpunktdurchmessers D₄ gegenüber einem abströmungsseitigen Außendurchmesser D₃ des Strömungsleitgitters in einem Bereich von 0,01 - 0,8 festgelegt ist. Als weiter vorteilhaftes Verhältnis wird erfindungsgemäß der Schnittpunktdurchmesser D₄ gegenüber dem axialen Abstand des Schnittpunkts L in einem Bereich von 0 - 1,6 festgelegt. Zudem wird erfindungsgemäß in einer Ausführungsvariante das Verhältnis der axialen Höhe H des Strömungsleitgitters gegenüber dem axialen Abstand des Schnittpunkts L in einem Bereich von 0,01 - 0,5 festgelegt. Die erfindungsgemäßen Verhältnisse gewährleisten eine Zu- und Durchströmung der von dem Ventilator angesaugten Luft an und durch das ebene Strömungsleitgitter bei einer gegenüber gewölbten Ausführungen nicht erhöhten Geräuschbildung.

Bei dem erfindungsgemäßen Strömungsleitgitter wird in einer günstigen Ausführungsform ferner vorgesehen, dass die in radialer Richtung gesehen ersten und zweiten koaxialen Umfangsstege jeweils eine Axialerstreckung H1, H2 parallel zur axialen Mittellinie aufweisen, deren Verhältnis gegenüber der axialen Höhe H auf H1<H2<H festgelegt ist. Die Axialerstreckung der Radialstege steigt über die jeweilige radiale Länge von dem ersten Umfangssteg bis hin zu dem Außenring an.

Die in radialer Richtung gesehen ersten und zweiten koaxialen Umfangsstege sind vorteilhafterweise konvex in Richtung der axialen Mittellinie gewölbt ausgebildet. Die Form der Umfangsstege wirkt sich dabei unmittelbar positiv auf die Strömung in axialer Richtung aus.

Ferner ist es strömungstechnisch günstig, wenn das Strömungsleitgitter eine Vielzahl von Radialstegen aufweist, die jeweils in einem Umfangswinkel δ von 0 - 20°, vorzugsweise 15° beabstandet sind. Die Anzahl der Radialstege ist ein Einflussfaktor sowohl auf die Leistung des Strömungsleitgitters als auch die durch seinen Einsatz erzeugten Geräusche.

Die Gitterstruktur des Strömungsleitgitters weist in einer vorteilhaften Variante der Erfindung eine Geometrie auf, bei der in einer axialen Draufsicht von der Zuströmungsseite zwischen jeweils benachbarten Radialstegen und zwischen den in radialer Richtung gesehen ersten und zweiten koaxialen Umfangsstegen Gittermaschen mit einer ersten Diagonalerstreckung L₁ sowie zwischen jeweils benachbarten Radialstegen und zwischen dem in radialer Richtung gesehen zweiten koaxialen Umfangssteg und dem Außenring jeweils Gittermaschen mit einer zweiten Diagonalerstreckung L₂ gebildet sind, wobei ein Verhältnis der Diagonalerstreckungen L₁<L₂ festgelegt ist.

Bezüglich der Abströmungsseite ist erfindungsgemäß vorteilhaft, dass in einer axialen Draufsicht zwischen jeweils benachbarten Radialstegen und zwischen den in radialer Richtung gesehen ersten und zweiten koaxialen Umfangsstegen Gittermaschen mit einer ersten Diagonalerstreckung (L₃) sowie zwischen jeweils benachbarten Radialstegen und zwischen dem in radialer Richtung gesehen zweiten koaxialen Umfangssteg und dem Außenring jeweils Gittermaschen mit einer zweiten Diagonalerstreckung (L₄) gebildet sind, wobei ein Verhältnis der Diagonalerstreckungen L₃<L₄ festgelegt ist. Die erfindungsgemäße Geometrie der Gittermaschen ermöglicht eine erhöhte Strömung im radialen Außenbereich.

Die Erfindung umfasst auch einen Ventilator mit einer Antriebseinheit sowie einem vorstehend beschriebenen Strömungsleitgitter das dadurch gekennzeichnet ist, dass sich die Antriebseinheit zumindest abschnittsweise in axialer Richtung in einen Bereich des Strömungsleitgitters hinein erstreckt, um die kompakte Bauweise zu gewährleisten.

In einer Weiterbildung ist zudem vorgesehen, dass das Verhältnis der Radialdistanz SPm zwischen dem radialen Außenrand der Antriebseinheit und dem abströmungsseitigen Zentraldurchmesser D₂ der Zentralöffnung und dem zuströmungsseitigen Zentraldurchmesser D₁ auf einen Wert kleiner oder gleich 0,15 festgelegt ist.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine Draufsicht auf die Zuströmungsseite eines Strömungsleitgitters;
- Fig. 2: eine seitliche Schnittansicht einer Hälfte des Strömungsleitgitters aus Fig. 1;
- Fig. 3: eine Draufsicht auf die Zuströmungsseite eines Strömungsleitgitters;
- Fig. 4: eine Draufsicht auf die Abströmungsseite eines Strömungsleitgitters;
- Fig. 5: eine Einbausituation des Strömungsleitgitters an einem Ventilator in einer Seitenansicht;
- Fig. 6: einen Kennlinienvergleich des erfindungsgemäßen Strömungsleitgitters.

In Fig. 1 ist eine Draufsicht auf die Zuströmungsseite eines Strömungsleitgitters 1 gezeigt. Das Strömungsleitgitter 1 ist als Vorleitgitter zur Anordnung am Ansaugbereich eines Ventilators 50 ausgebildet, wie es beispielhaft in Fig. 5 dargestellt ist. Um eine axiale Mittellinie ML weist das Strömungsleitgitter 1 eine Gitterstegstruktur mit in Umfangsrichtung beabstandeten Radialstegen 2 und in radialer Richtung beabstandet und koaxial angeordneten Umfangsstegen 3, 4 sowie einen den Außenrand abschließenden Außenring 5 auf. Im Zentralbereich um die axiale Mittellinie ML ist eine durch den innersten Radialsteg 3 begrenzte Zentralöffnung 6 vorgesehen.

Fig. 2 zeigt eine seitliche Schnittansicht einer Hälfte des Strömungsleitgitters 1 aus Fig. 1. Die in Fig. 2 oben liegende Zuströmungsseite des Strömungsleitgitters 1 ist flächig eben ausgebildet und erstreckt sich parallel zu seiner Radialebene, wobei sämtliche Elemente des Strömungsleitgitters 1, d.h. der Außenring 5, die Radialstege 2 und die Umfangsstege 3, 4 in einer Radialebene der Zuströmungsseite enden. Der Außenring 5 bildet den radialen und axialen Abschluss, wobei der Übergang durch eine vorbestimmte Rundung R von im Ausführungsbeispiel R=10mm bestimmt ist. Die Radialstege 2 erstrecken sich zuströmungsseitig über einen Durchmesser D₆, abströmungsseitig bis fast an den Außenring 5, der in diesem Bereich durch den Durchmesser D₃ bestimmt ist. Die Umfangsstege 3, 4 erstrecken sich in radialer Richtung zuströmungsseitig über die Durchmesser D₁, D₅ und abströmungsseitig über die Durchmesser D₂, D₇. In axialer Richtung verlaufen die Umfangsstege 3, 4 von der Zuströmungsseite in Richtung der Abströmungsseite konvex in Richtung der Mittellinie gewölbt, wobei der radial innere Umfangssteg 3 eine Wölbung in Richtung der Abströmungsseite und der Umfangssteg 4 eine Wölbung in Richtung der Zuströmungsseite aufweist. Der Umfangssteg 3 erstreckt sich ferner von der Zuströmungsseite zur Abströmungsseite gegenüber der axialen Mittellinie in einem Winkel von α=18° nach radial außen geneigt. Der weiter radial außen liegende Umfangssteg 4 erstreckt sich von der Zuströmungsseite zur Abströmungsseite gegenüber der axialen Mittellinie in einem Winkel von β=-12° nach radial innen geneigt, so dass die Umfangsstege 3, 4 in einer gedachten Verlängerung in einem Abstand L zur Zuströmungsseite den Schnittpunkt 7 bilden. Der Schnittpunkt 7 ist zur axialen Mittellinie ML radial beabstandet und erstreckt sich in Umfangsrichtung bei dem Schnittpunktdurchmesser D₄. Die axiale Höhe H₁ des innersten Umfangsstegs 3 ist kleiner als die axiale Höhe H₂ des zweiten Umfangsstegs 4, die wiederum geringer ist als die axiale Gesamthöhe H des Strömungsleitgitters 1, welche in der gezeigten Ausführung durch den Außenring 5 bestimmt wird. Die Radialstege 2 sind derart ausgebildet, dass sich ihre axiale Höhe ausgehend von dem innersten Umfangssteg 3 in Richtung radial außen bis zu dem Außenring 5 vergrößert.

Bei dem in den Figuren 1 und 2 gezeigten Strömungsleitgitter 1 nimmt das Verhältnis des maximalen Außendurchmessers D₃ zur axialen Höhe H einen Wert von 12,14 ein. Das Verhältnis des zuströmungsseitigen Zentraldurchmessers D₁ gegenüber dem maximalen Außendurchmessers D₃ liegt bei 2,19. Das Verhältnis des Schnittpunktdurchmessers D₄ gegenüber dem abströmungsseitigen Außendurchmesser D₃ ist auf einen Wert von 0,74 festgelegt. Das Verhältnis des Schnittpunktdurchmessers D₄ gegenüber dem Abstand L zur Zuströmungsseite nimmt einen Wert von 1,55 ein. Das Verhältnis der axialen Höhe H gegenüber dem Abstand L zur Zuströmungsseite ist 0,47.

Die Figuren 3 und 4 zeigen jeweils eine Draufsicht auf die Zuströmungsseite bzw. Abströmungsseite des Strömungsleitgitters 1 der Figuren 1 - 2. Die Radialstege 2 sind jeweils in einem Umfangswinkel δ=15° beabstandet, so dass in dem dargestellten Ausführungsbeispiel 24 Radialstege 2 vorgesehen sind. Die durch die Radialstege 2 und Umfangsstege 3, 4 bestimmten Gittermaschen weisen jeweils eine Diagonalerstreckung auf, die so festgelegt ist, dass die weiter radial außen liegenden Gittermaschen sowohl zuströmungsseitig als auch abströmungsseitig größer sind. Deshalb gilt zuströmungsseitig das Verhältnis L₁<L₂, abströmungsseitig das Verhältnis L₃<L₄.

In Fig. 5 ist eine Einbausituation des Strömungsleitgitters 1 aus Figur 1 an einem Ventilator 50 in einer Seitenansicht dargestellt. Der Ventilator 50 umfasst einen Motor, der eine Rotorglocke 51 mit einem Durchmesser D_{M} aufweist. In axialer Richtung erstreckt sich die Rotorglocke 51 in die Zentralöffnung 6 des Strömungsleitgitters 1 hinein, radial wird jedoch eine Radialdistanz SPm zwischen dem radialen Außenrand der Rotorglocke 51 und dem abströmungsseitigen Zentraldurchmesser D₂ der Zentralöffnung (der dem abströmungsseitigen Durchmesser des inneren Umfangsstegs 3 entspricht) vorgesehen. Sein Verhältnis zu dem zuströmungsseitigen Zentraldurchmesser D₁ (der dem zuströmungsseitigen Durchmesser des inneren Umfangsstegs 3 entspricht) ist auf einen Wert 0,13 festgelegt.

Fig. 6 zeigt einen Kennlinienvergleich, jeweils unter Verwendung einer Zuströmbox, des erfindungsgemäßen Strömungsleitgitters 1, wobei die Kennlinien des Strömungsleitgitters der Fig. 1 - 4 mit dem Bezugszeichen 200 versehen sind. Demgegenüber sind Kennlinien ohne Strömungsleitgitter mit dem Bezugszeichen 100 und Kennlinien mit einem aus dem Stand der Technik bekannten Strömungsleitgitter mit dem Bezugszeichen 300 gekennzeichnet. Die positive Wirkung des erfindungsgemäßen Strömungsleitgitters 1 hinsichtlich einer Geräuschreduzierung in dBA zeigt sich insbesondere bei Lieferzahlen (Phi) von 0,04 - 0,1. Die Totaldruckdifferenz ist besonders günstig bei hohen Lieferzahlen.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Beispielsweise ist die Anzahl der Umfangsstege nicht auf zwei beschränkt, vielmehr können beliebig viele weitere Umfangsstege vorgesehen werden. Der Schutzbereich der Erfindung wird nur durch die folgenden Ansprüche definiert.

## Patentansprüche

1. Strömungsleitgitter ausgebildet als Vorleitgitter zur Anordnung an einem Ansaugbereich eines Ventilators, wobei es um eine axiale Mittellinie (ML) eine Gitterstegstruktur aufweist, die in Umfangsrichtung beabstandete Radialstege (2) und in radialer Richtung beabstandete koaxiale Umfangsstege (3, 4) sowie einen Außenring (5) umfasst, wobei sich eine Zuströmungsseite des Strömungsleitgitters (1) eben und parallel zu einer Radialebene des Strömungsleitgitters (1) erstreckt, wobei der in radialer Richtung gesehen erste koaxiale Umfangssteg eine Erstreckung von der Zuströmungsseite zu einer Abströmungsseite aufweist, die gegenüber der axialen Mittellinie um einen Winkel (α) nach radial außen geneigt ist, **dadurch gekennzeichnet, dass** der in radialer Richtung gesehen zweite koaxiale Umfangssteg eine Erstreckung von der Zuströmungsseite zu einer Abströmungsseite aufweist, die gegenüber der axialen Mittellinie um einen Winkel (β) nach radial innen geneigt ist.

2. Strömungsleitgitter nach Anspruch 1, **dadurch gekennzeichnet, dass** es flach ausgebildet ist und ein Verhältnis D₃/H seines maximalen Außendurchmessers (D₃) zur axialen Höhe (H) in einem Bereich von 6 - 25 festgelegt ist.

3. Strömungsleitgitter nach Anspruch 1 oder 2, **dadurch gekennzeichnet, dass** es in einem Zentralbereich um seine axiale Mittellinie mit einer Zentralöffnung (6) mit einem zuströmungsseitigen Zentraldurchmesser (D₁) ausgebildet ist, wobei sein Verhältnis gegenüber einem maximalen Außendurchmesser (D₃) des Strömungsleitgitters (1) in einem Bereich von D₃/D₁ = 1,5 - 6,0 festgelegt ist.

4. Strömungsleitgitter nach Anspruch 1, **dadurch gekennzeichnet, dass** die Erstreckungen der in radialer Richtung gesehen ersten und zweiten koaxialen Umfangsstege (3, 4) in einer gedachten Verlängerung in einem Abstand (L) von der Zuströmungsseite einen Schnittpunkt (7) bilden, der einen gegenüber der axialen Mittellinie (ML) radial beabstandeten Schnittpunktdurchmesser (D₄) bestimmt.

5. Strömungsleitgitter nach dem vorigen Anspruch, **dadurch gekennzeichnet, dass** ein Verhältnis D₄/D₃ des Schnittpunktdurchmessers (D₄) gegenüber einem abströmungsseitigen Außendurchmesser (D₃) des Strömungsleitgitters (1) in einem Bereich von 0,01 - 0,8 festgelegt ist.

6. Strömungsleitgitter nach einem der Ansprüche 4 bis 5, **dadurch gekennzeichnet, dass** ein Verhältnis D₄/L des Schnittpunktdurchmessers (D₄) gegenüber dem Abstand (L) zwischen dem Schnittpunkt (7) und der Zuströmungsseite in einem Bereich von 0 - 1,6 festgelegt ist.

7. Strömungsleitgitter nach zumindest einem der vorigen Ansprüche 4 bis 6, **dadurch gekennzeichnet, dass** ein Verhältnis H/L seiner axialen Höhe (H) des Strömungsleitgitters (1) gegenüber dem Abstand (L) zwischen dem Schnittpunkt (7) und der Zuströmungsseite in einem Bereich von 0,01 - 0,5 festgelegt ist.

8. Strömungsleitgitter nach dem vorigen Anspruch, **dadurch gekennzeichnet, dass** die in radialer Richtung gesehen ersten und zweiten koaxialen Umfangsstege (3, 4) jeweils eine Axialerstreckung (H₁, H₂) parallel zur axialen Mittellinie (ML) aufweisen, deren Verhältnis gegenüber der axialen Höhe (H) des Strömungsleitgitters (1) auf H₁<H₂<H festgelegt ist.

9. Strömungsleitgitter nach zumindest einem der vorigen Ansprüche, **dadurch gekennzeichnet, dass** der in radialer Richtung gesehen erste und zweite koaxiale Umfangssteg (3, 4) konvex in Richtung der axialen Mittellinie (ML) gewölbt ausgebildet sind.

10. Strömungsleitgitter nach zumindest einem der vorigen Ansprüche, **dadurch gekennzeichnet, dass** die Radialstege (2) jeweils in einem Umfangswinkel (δ) von ≤20° beabstandet sind.

11. Strömungsleitgitter nach zumindest einem der vorigen Ansprüche, **dadurch gekennzeichnet, dass** in einer axialen Draufsicht von der Zuströmungsseite zwischen jeweils benachbarten Radialstegen (2) und zwischen den in radialer Richtung gesehen ersten und zweiten koaxialen Umfangsstegen (3, 4) Gittermaschen mit einer ersten Diagonalerstreckung (L₁) sowie zwischen jeweils benachbarten Radialstegen (2) und zwischen dem in radialer Richtung gesehen zweiten koaxialen Umfangssteg (4) und dem Außenring (5) jeweils Gittermaschen mit einer zweiten Diagonalerstreckung (L₂) gebildet sind, wobei ein Längenverhältnis L₁<L₂ festgelegt ist.

12. Strömungsleitgitter nach zumindest einem der vorigen Ansprüche, **dadurch gekennzeichnet, dass** in einer axialen Draufsicht von der Abströmungsseite zwischen jeweils benachbarten Radialstegen (2) und zwischen den in radialer Richtung gesehen ersten und zweiten koaxialen Umfangsstegen (3, 4) Gittermaschen mit einer ersten Diagonalerstreckung (L₃) sowie zwischen jeweils benachbarten Radialstegen (2) und zwischen dem in radialer Richtung gesehen zweiten koaxialen Umfangssteg (4) und dem Außenring (5) jeweils Gittermaschen mit einer zweiten Diagonalerstreckung (L₄) gebildet sind, wobei ein Längenverhältnis L₃<L₄ festgelegt ist.

13. Ventilator mit einer Antriebseinheit sowie einem Strömungsleitgitter nach einem der vorigen Ansprüche, **dadurch gekennzeichnet, dass** sich die Antriebseinheit zumindest abschnittsweise in axialer Richtung in einen Bereich des Strömungsleitgitters (1) hinein erstreckt und ein Verhältnis einer Radialdistanz (SPm) zwischen einem radialen Außenrand der Antriebseinheit und einem abströmungsseitigen Zentraldurchmesser (D₂) der Zentralöffnung (6) und dem zuströmungsseitigen Zentraldurchmesser (D₁) festgelegt ist auf einen Wert SPm/D₁ ≤ 0,15.

## Claims

1. A flow-conducting grille designed as a pre-conducting grille for arranging on a suction region of a fan, wherein the flow-conducting grille has a grille web structure about an axial center line (ML), which grille web structure comprises radial webs (2) spaced apart in the circumferential direction and coaxial circumferential webs (3, 4) spaced apart in the radial direction and an outer ring (5), wherein an inflow side of the flow-conducting grille (1) extends flat and parallel to a radial plane of the flow-conducting grille (1), wherein the first coaxial circumferential web viewed in the radial direction has an extent from the inflow side to an outflow side, which is inclined radially outward with respect to the axial center line by an angle (α), **characterized in that** the second coaxial circumferential web viewed in the radial direction has an extent from the inflow side to an outflow side, which is inclined radially inward with respect to the axial center line by an angle (β).

2. The flow-conducting grille according to Claim 1, **characterized in that** it is designed flat and a ratio D₃/H of the maximum outer diameter (D₃) thereof to the axial height (H) is defined to be in a range of 6-25.

3. The flow-conducting grille according to Claim 1 or 2, **characterized in that** it is formed, in a central region, about an axial center line thereof, with a central opening (6) having an inflow-side central diameter (D₁), wherein the ratio thereof with respect to a maximum outer diameter (D₃) of the flow-conducting grille (1) is defined to be in a range of D₃/D₁ = 1.5 - 6.0.

4. The flow-conducting grille according to Claim 1, **characterized in that** the extents of the first and second coaxial circumferential webs (3, 4) viewed in the radial direction form, in an imaginary extension at a spacing (L) from the inflow side, an intersection point (7), which determines an intersection point diameter (D₄) radially spaced apart with respect to the axial center line (ML).

5. The flow-conducting grille according to the preceding claim, **characterized in that** a ratio D₄/D₃ of the intersection point diameter (D₄) with respect to the outflow-side outer diameter (D₃) of the flow-conducting grille (1) is defined to be in a range of 0.01-0.8.

6. The flow-conducting grille according to any one of Claims 4 to 5, **characterized in that** a ratio D₄/L of the intersection point diameter (D₄) with respect to the spacing (L) between the intersection point (7) and the inflow side is defined to be in a range of 0-1.6.

7. The flow-conducting grille according to at least one of the preceding Claims 4 to 6, **characterized in that** a ratio H/L of the axial height (H) of the flow-conducting grille (1) with respect to the spacing (L) between the intersection point (7) and the inflow side is defined to be in a range of 0.01-0.5.

8. The flow-conducting grille according to the preceding claim, **characterized in that** the first and second coaxial circumferential webs (3, 4) viewed in the radial direction each have an axial extent (H₁, H₂) parallel to the axial center line (ML), the ratio of which with respect to the axial height (H) of the flow-conducting grille (1) is defined to be H₁ < H₂ < H.

9. The flow-conducting grille according to at least one of the preceding claims, **characterized in that** the first and second coaxial webs (3, 4) viewed in the radial direction are formed to be curved convexly in the direction of the axial center line (ML).

10. The flow-conducting grille according to at least one of the preceding claims, **characterized in that** the respective radial webs (2) are spaced apart by a circumferential angle (δ) of ≤ 20°.

11. The flow-conducting grille according to at least one of the preceding claims, **characterized in that**, in an axial top view from the inflow side, between respective adjacent radial webs (2) and between the first and second coaxial circumferential webs (3, 4) viewed in the radial direction, grille meshes having a first diagonal extent (L₁) are formed, and, between respective adjacent radial webs (2) and between the second coaxial circumferential web (4) viewed in the radial direction and the outer ring (5), respective grille meshes having a second diagonal extent (L₂) are formed, wherein a length ratio L₁ < L₂ is defined.

12. The flow-conducting grille according to at least one of the preceding claims, **characterized in that**, in an axial top view from the outflow side, between respective adjacent radial webs (2) and between the first and second coaxial circumferential webs (3, 4) viewed in the radial direction, grille meshes having a first diagonal extent (L₃) are formed, and, between respective adjacent radial webs (2) and between the second coaxial circumferential web (4) viewed in the radial direction and the outer ring (5), respective grille meshes having a second diagonal extent (L₄) are formed, wherein a length ratio L₃ < L₄ is defined.

13. A fan having a drive unit as well as a flow-conducting grille according to any one of the preceding claims, **characterized in that** the drive unit extends at least in certain sections in the axial direction into a region of the flow-conducting grille (1), and a ratio of a radial distance (SPm) between a radial outer edge of the drive unit and an outflow-side central diameter (D₂) of the central opening (6) and the inflow-side central diameter (D₁) is defined to have a value SPm/D₁ ≤ 0.15.

## Revendications

1. Grille de guidage d'écoulement réalisée en tant que grille de préguidage pour l'agencement au niveau d'une zone d'aspiration d'un ventilateur, dans laquelle elle présente une structure d'entretoise de grille autour d'une ligne médiane axiale (ML), qui comprend des entretoises radiales (2) espacées dans la direction circonférentielle et des entretoises circonférentielles coaxiales (3, 4) espacées dans la direction radiale ainsi qu'une bague extérieure (5), dans laquelle un côté afflux de la grille de guidage d'écoulement (1) s'étend de manière plane et parallèle à un plan radial de la grille de guidage d'écoulement (1), dans laquelle la première entretoise circonférentielle coaxiale vue dans la direction radiale présente une extension du côté afflux vers un côté évacuation, qui est inclinée radialement vers l'extérieur d'un angle (α) par rapport à la ligne médiane axiale, **caractérisée en ce que** la deuxième entretoise circonférentielle coaxiale vue dans la direction radiale présente une extension du côté afflux vers un côté évacuation, qui est inclinée radialement vers l'intérieur d'un angle (β) par rapport à la ligne médiane axiale.

2. Grille de guidage d'écoulement selon la revendication 1, **caractérisée en ce qu'**elle est réalisée de manière plate et un rapport D₃/H de son diamètre extérieur maximum (D₃) par rapport à la hauteur axiale (H) est fixé dans une plage de 6 - 25.

3. Grille de guidage d'écoulement selon la revendication 1 ou 2, **caractérisée en ce qu'**elle est réalisée dans une zone centrale autour de sa ligne médiane axiale avec une ouverture centrale (6) avec un diamètre central côté afflux (D₁), dans laquelle son rapport par rapport à un diamètre extérieur maximum (D₃) de la grille de guidage d'écoulement (1) est fixé dans une plage de D₃/D₁ = 1,5 - 6,0.

4. Grille de guidage d'écoulement selon la revendication 1, **caractérisée en ce que** les extensions des première et deuxième entretoises circonférentielles coaxiales (3, 4) vues dans la direction radiale forment dans un prolongement imaginaire à une distance (L) du côté afflux un point d'intersection (7), qui détermine un diamètre de point d'intersection (D₄) espacé radialement par rapport à la ligne médiane axiale (ML).

5. Grille de guidage d'écoulement selon la revendication précédente, **caractérisée en ce qu'**un rapport D₄/D₃ du diamètre de point d'intersection (D₄) par rapport à un diamètre extérieur côté évacuation (D₃) de la grille de guidage d'écoulement (1) est fixé dans une plage de 0,01 - 0,8.

6. Grille de guidage d'écoulement selon l'une quelconque des revendications 4 à 5, **caractérisée en ce qu'**un rapport D₄/L du diamètre de point d'intersection (D₄) par rapport à la distance (L) entre le point d'intersection (7) et le côté afflux est fixé dans une plage de 0 - 1,6.

7. Grille de guidage d'écoulement selon au moins l'une quelconque des revendications précédentes 4 à 6, **caractérisée en ce qu'**un rapport H/L de sa hauteur axiale (H) de la grille de guidage d'écoulement (1) par rapport à la distance (L) entre le point d'intersection (7) et le côté afflux est fixé dans une plage de 0,01 - 0,5.

8. Grille de guidage d'écoulement selon la revendication précédente, **caractérisée en ce que** les première et deuxième entretoises circonférentielles coaxiales (3, 4) vues dans la direction radiale présentent respectivement une extension axiale (H₁, H₂) parallèlement à la ligne médiane axiale (ML), dont le rapport par rapport à la hauteur axiale (H) de la grille de guidage d'écoulement (1) est fixée à H₁<H₂<H.

9. Grille de guidage d'écoulement selon au moins l'une quelconque des revendications précédentes, **caractérisée en ce que** la première et deuxième entretoise circonférentielle coaxiale (3, 4) vue dans la direction radiale sont réalisées bombées de manière convexe en direction de la ligne médiane axiale (ML).

10. Grille de guidage d'écoulement selon au moins l'une quelconque des revendications précédentes, **caractérisée en ce que** les entretoises radiales (2) sont espacées respectivement selon un angle circonférentiel (δ) de ≤ 20°.

11. Grille de guidage d'écoulement selon au moins l'une quelconque des revendications précédentes, **caractérisée en ce que** dans une vue de dessus axiale du côté afflux entre des entretoises radiales (2) respectivement adjacentes et entre les première et deuxième entretoises circonférentielles coaxiales (3, 4) vues dans la direction radiale, des mailles de grille avec une première extension diagonale (L₁) ainsi qu'entre des entretoises radiales (2) respectivement adjacentes et entre la deuxième entretoise circonférentielle coaxiale (4) vue dans la direction radiale et la bague extérieure (5) respectivement des mailles de grille avec une deuxième extension diagonale (L₂) sont formées, dans laquelle un rapport de longueur L₁<L₂ est défini.

12. Grille de guidage d'écoulement selon au moins l'une quelconque des revendications précédentes, **caractérisée en ce que** dans une vue de dessus axiale du côté évacuation entre des entretoises radiales (2) respectivement adjacentes et entre les première et deuxième entretoises circonférentielles coaxiales (3, 4) vues dans la direction radiale des mailles de grille avec une première extension diagonale (L₃) ainsi qu'entre des entretoises radiales (2) respectivement adjacentes et entre la deuxième entretoise circonférentielle coaxiale (4) vue dans la direction radiale et la bague extérieure (5) respectivement des mailles de grille avec une deuxième extension diagonale (L₄) sont formées, dans laquelle un rapport de longueur L₃<L₄ est défini.

13. Ventilateur avec une unité d'entraînement ainsi qu'une grille de guidage d'écoulement selon l'une quelconque des revendications précédentes, **caractérisée en ce que** l'unité d'entraînement s'étend au moins par section dans la direction axiale dans une zone de la grille de guidage d'écoulement (1) et un rapport d'une distance radiale (SPm) entre un bord extérieur radial de l'unité d'entraînement et un diamètre central côté évacuation (D₂) de l'ouverture centrale (6) et le diamètre central côté afflux (D₁) est fixé à une valeur SPm/D₁ ≤ 0,15.
